# NEUE EUROPÄISCHE PATENTSCHRIFT

(11) **EP 0 605 880 B2**
(45) Veröffentlichungstag und Bekanntmachung des Hinweises auf die Entscheidung über den Einspruch: **15.11.2000**
(45) Hinweis auf die Patenterteilung: 03.06.1998
(21) Anmeldenummer: 93120987.8
(22) Anmeldetag: 28.12.1993
(51) Int. Cl.: B65D 75/36, B65D 75/54, A45D 27/22

(54) **Blisterpackung für Gegenstände**
Blister package for articles
Emballage de type blister pour articles

(30) Priorität: 08.01.1993 DE 9300149 U
(43) Veröffentlichungstag der Anmeldung: 13.07.1994
(73) Patentinhaber: Wilkinson Sword Gesellschaft mit beschränkter Haftung, 42659 Solingen (DE)
(72) Erfinder: Althaus, Wolfgang, D-42349 Wuppertal (DE)
(74) Vertreter: Powell, Timothy John

(56) Entgegenhaltungen:
- EP-A- 0 423 855
- DE-A- 2 312 800
- DE-A- 3 700 688
- DE-U- 7 538 547
- DE-U- 7 703 090
- DE-U- 8 133 425
- DE-U- 9 014 877
- DE-U- 9 115 696
- FR-A- 2 410 611
- US-A- 3 970 194
- US-A- 4 240 552
- US-A- 4 915 231
- US-A- 5 082 112
- US-A- 5 144 942

## Beschreibung

Die Erfindung betrifft eine Verpackung für Gegenstände, bestehend aus zwei miteinander verbundenen Teilen, zwischen denen der Gegenstand angeordnet ist und wobei das eine Teil eine mit einer Aufnahmetasche zum Umschließen des Gegenstands versehene Kunststoffolie ist.

Derartige Verpackungen für Gegenstände zu deren Aufbewahrung, Lagerung, Transport und Präsentation, beispielsweise an Verkaufsständern in Form der sogenannten Blister, sind hinlänglich bekennt. Sie bestehen grundsätzlich aus zwei Teilen, zwischen denen der Gegenstand angeordnet ist. Bei dem einen Teil handalt es sich üblicherweise um einen Karton, welcher die Produktinformationen trägt und der die Rückwand der Verpackung bildet. Auf diesem ebenen Kartonzuschnitt ist dann eine durchsichtige Kunststoffolie befestigt, beispielsweise aufgeklebt. Zum Umschließen des zu verpackenden Gegenstandes ist diese Kunststoffolie entsprechend mit einer Aufnahmetasche versehen.

Ein Nachteil bei diesen bekannten Verpackungen ist, daß komplizierte Gegenstände nicht gehalten werden können, beispielsweise Naßrasierapparate, sowie der dazugehörige Behälter und der dazugehörige Spender für die Rasierklingeneinheiten. Die Folge davon ist, daß die in der Verpackung enthaltenen Gegenstands nicht ihre Position beibehalten und somit innerhalb der Verpackung hin- und herwandern. Dies kann bei zusammengesetzten Gegenständen dazuführen, daß diese sich in ihre Einzelteile auflösen, so daß der erwünschte Präsentationscharakter gestört ist. Darüber hinaus klappern die Gegenstände unerwünscht stark in der Verpackung bei Bewegung.

Im Stand der Technik wurden bereits verschiedene Lösungen vorgeschlagen. Beispielsweise schlägt die DE-OS 37 00 698 vor, aus zwei durchsichtigen Verpackungshälften eine Verpackung vorzusehen, wobei jede Hälfte Taschen im wesentlichen von der Gestalt des Produktes aufweist, die aus der Ebene der jeweiligen Restverpackungshälfte einstückig vorstehen. Es werden also halbschalenförmige Kunststoffolien gebildet, die an den Rändern miteinander verklebt werden und den zu verpackenden Gegenstand einschließen. Einerseits ist diese Verpackung bei der Herstellung aufwendig und somit teuer, andererseits gewährleistet sie nicht, daß sich insbesondere zusammengesetzte Gegenstände nicht in ihre Einzelteile auflösen. Weiterhin ist diese Verpackungsart hinsichtlich Transport, Lagerung und Display nachteilig.

Weiterhin ist in dem DE-GM 90 14 877 vorgeschlagen, daß eine Verpackung für Gegenstände aus zwei miteinander zu verbindenden Folien besteht, welche beide entsprechend der Form des Gegenstandes profiliert sind. Gemäß diesem Gebrauchsmuster werden in beiden Folien Versprünge und Ausnehmungen derart gebildet, daß die einzelner Profilierungsbereiche der Kunststoffolien den Gegenstand an ganz bestimmten Stellen und in ganz bestimmten Positionen festhalten, was ein Verrutschen oder Vereinzeln des Gegenstands verhindert. Diese Lösung ist zwar hinsichtlich des Verrutschens und Vereinzelns vergleichsweise sicher, jedoch müssen beide Folien ausgeformt werden, was vergleichweise aufwendig und damit unwirtschaftlich ist. Weiterhin können für die Weiterverarbeitung der Verpackung nur bestimmte Maschinen herangezogen werden.

In der EP-A-0 423 855 ist in ähnlichen Blistern die Ausbildung flexibler, gewellter Bereiche offenbart, die eine Art Federklemmung ermöglichen oder die Ausbildung von Einschubschlitzen mit der gleichen Wirkung.

Davon ausgehend liegt der Erfindung die **Aufgabe** zugrunde, eine verbesserte Verpackung zu schaffen, die einerseits von der Form her komplizierte Gegenstände einwandfrei und ohne Vereinzelung hält, andererseits mit wirtschaftlich geringem Aufwand herstellbar ist.

Als technische **Lösung** wird gemäß der Erfindung eine Verpackungseinheit für Gegenstände vorgeschlagen, wie sie in Anspruch 1 definiert ist.

Eine nach dieser technischen Lehre ausgebildete Verpackung hat den Vorteil, daß die darin enthaltenen Gegenstände sicher in ihren Positionen gehalten werden, ohne daß die Gefahr besteht, daß die Gegenstände innerhalb der Verpackung bei einer Bewegung verrutschen, oder daß zusammengesetzte Gegenstände sich in ihre Einzelteile auflösen. Dies gilt insbesondere für von der Form her komplizierte Gegenstände, wie Naßrasierapparate mit dem dazugehörigen Halter und einen Spender für die Rasierklingeneinheiten. Durch eine entsprechende Ausbauchung einer der beiden Kunststoffolien werden die Gegenstände nach allen Seiten hin sicher gehalten. Die Profilierung der Kunststoffolie muß dabei im wesentlichen derart sein, daß die Profilierung exakt der Kontur der Oberfläche des Gegenstandes entspricht. Weiterhin ist die Herstellung der Verpackung ohne großen Aufwand möglich, da eine der beiden Folien ein völlig unausgeformter Zuschnitt ist, so daß die Verpackung wirtschaftlich günstig hergestellt werden kann.

Der besondere Vorteil der Erfindung gegenüber den aus dem Stand der Technik bekannten Verpackungen besteht darin, daß auch komplizierte Gegenstände, die aus einer Vielzahl von Einzelteilen zusammengesetzt sind, ohne daß die Einzelteile aneinander unlösbar befestigt sind, nach dem Produktionsvorgang in ihrer Gebrauchsposition ineinandergesteckt verpackt werden, gelagert und über den gesamten Vertriebsweg bis in die Verkaufsstätten transportiert werden können. Der Anwender sieht in der Verpackung eine Kombination mehrere Gegenstände in ihrer Gebrauchsposition, wobei ein ordentlicher Eindruck durch die besondere Ausgestaltung der erfindungsgemäßen Verpackung gewährleistet wird. Ein Verrutschen der Teile gegeneinander oder gar eine Demontage der Einzelteilkombination sind ausgeschlossen. Aufgrund des einfachen Aufbaus der erfindungsgemäßen Verpackung kann diese in einem auch mit hoher Geschwindigkeit laufenden Produktionsprozeß verwendet werden, wobei gleichzeitig der beschriebene Vorteil der unverrutschbaren Einzelteilkombination in Gebrauchsposition erzielbar ist.

Die Ausbauchung wird durch mehrere unterschiedlich ineinander übergehende Volumina gebildet. Bei insbesondere zusammengesetzten Gegenständen weisen diese in ihrem zur Verpackung vorgesehenen Aufschichtungszustand im Verbund eine sehr komplizierte Außenkontur auf, die durch mehrere unterschiedliche ineinander übergehende Volumina als Negativ in der auszubauchenden Folie nachgebildet wird.

Nach einer vorteilhaften Weiterbildung der erfindungsgemäßen Verpackung ist in den zweiten Teil ein am Rand vor der Verbindungskante umlaufender Absatz eingeformt. Durch diese Maßnahme entsteht zwischen den ebenen Flächen der beiden Kunststoffolien ein flacher Raum, durch welchen beispielsweise Herstellungstoleranzen oder Modellvariationen ausgeglichen werden können.

Schließlich wird in einer Weiterbildung der Verpackung vorgeschlagen, daß zusätzlich zwischen den beiden Kunststoffolien ein Karton oder dgl. angeordnet ist. Dieser zusätzlicher Karton oder dgl. dient dabei der Aufnahme von Produktinformationen. Die beiden Kunststoffolien der Verpackung bestehen demgegenüber vorzugsweise aus durchsichtigem Kunststoff. Dies gilt insbesondere für diejenige Kunststoffolie, welche die vordere Abdeckung definiert. Die hintere Kunststoffolie, welche die Rückseite der Verpackung bildet, kann aber auch aus gefärbtem Kunststoff bestehen.

Die Ausbauchung oder Profilierung der einen Kunststoffolie ist somit derart, daß auch ein komplizierter, beispielsweise zusammengesetzter Gegenstand in der Verpackungsanordnung von dieser Folie so abgedeckt wird, daß alle von in Verpackungslage oben oder den Seiten erreichbaren Oberflächen durch die Folie abgetastet werden.

Ein Ausführungsbeispiel einer erfindungsgemäßen Verpackung für Gegenstände wird nachfolgend anhand der Zeichnungen beschrieben. Dabei zeigt:
- Fig. 1: eine Vorderansicht der Verpackung mit einem darin angeordneten Gegenstand, hier eines Naßrasierapparates mit zugehörigen Halter und Spender für die Rasierklingeneinheiten;
- Fig. 2: einen Schnitt entlang der Linie II-II in Fig. 1; und
- Fig. 3: eine Draufsicht auf die Verpackung in Fig. 1 und Fig. 2, wobei zur Verdeutlichung der Darstellung sowohl der Handgriff des Rasierapparates als auch der Ständer des Halters entlang der Linie III-III gemäß Fig. 1 geschnitten sind.

In den Zeichnungen ist eine Verpackung 1 Zur Aufbewahrung, Transport, Lagerung und Präsentation eines Gegenstandes 2 dargestellt. Bei diesem Gegenstand handelt es sich um einen Naßrasierapparat 3 mit einem dazugehörigen Halter 4, in den der Rasierapparat 3 eingehängt ist, sowie mit einem Spender 5 für Rasierklingeneinheiten für den Naßrasierapparat 3. Der kastenförmige Spender 5 ist dabei in eine schlitzartige Ausnehmung im Basisteil des Halters 4 hineingesteckt.

Die Verpackung 1 besteht aus zwei Kunststoffolien 6, 6' aus durchsichtigem Material, welche aneinanderliegen und randseitig miteinander befestigt sind. Diese Befestigung kann beispielsweise durch Verkleben erfolgen. Wie Fig. 2 zeigt, bildet dabei die eine Kunststoffolie 6 die im wesentlichen ebene Rückwand der Verpackung 1, während die andere Kunststoffolie 6' bauchig ausgebildet ist und der Aufnahme des Gegenstandes 2 dient. Die hintere Kunststoffolie 6 ist dabei im wesentlichen vollkommen eben ausgebildet.

Zwischen den beiden Kunststoffolien 6, 6' ist zusätzlich noch ein Karton 7 angeordnet, der eben an der hinteren Kunststoffolie 6 anliegt und der Aufnahme von Produktinformationen dient.

Der Gegenstand 2 ist, wie ausgeführt, zwischen den beiden Kunststoffolien 6, 6' der Verpackung 1 gehalten. Um ein Verrutschen des Gegenstandes zu verhindern, ist dieser derart gehalten, daß er nach allen Seiten hin abgestützt ist. Zu diesem Zweck ist die Kunststoffolie 6 ein ungeformter, im wesentlichen ebener Zuschnitt. Die Kunststoffolie 6' hat eine Ausbauchung, welche im wesentlichen kongruent den Oberflächenkonturen, in Verpackungslage von oben und den Saiten gesehen, folgt. Die Teile werden dabei in wesentlichen klapperfrei und vor allem unverrückbar in ihren Positionen gehalten, wenn sie zwischen den an den Stellen 9 verklebten Folien eingebracht sind. Entsprechende Toleranzen oder Modellvariationen können mit einem im wesentlichen umlaufenden Absatz 8 in der Folie 6' ausgeglichen werden.

Derart profilierte Kunststoffolien 6' lassen sich problemlos durch Tiefziehen herstellen.

### Bezugszeichenliste:

- 1: Verpackung
- 2: Gegenstand
- 3: Naßrasierapparat
- 4: Halter
- 5: Spender
- 6: Kunststoffolie
- 6': Kunststoffolie
- 7: Karton
- 8: Absatz
- 9: Verklebung

## Patentansprüche

1. Kombination aus einer Verpackung und einem Rasierset, wobei:
das Rasierset aus einem Naßrasierer mit einem Handgriff, einem Halter für den Naßrasierer und einem Spender für Rasierklingen besteht;
der Halter einen Basisteil sowie einen Aufhängungsabschnitt zum Aufhängen des Rasierers aufweist;
die Verpackung einen ersten Teil und einen zweiten mit dem ersten Teil verbundenen Teil aufweist, wobei das Rasierset zwischen dem ersten und dem zweiten Teil angeordnet ist;
der erste Teil eine ebene, ungeformte Kunststofffolie ist;
der zweite Teil eine Kunststofffolie ist, die eine Aufnahmetasche zur Aufnahme und zum Umschließen des Rasiersets darin aufweist;
die Aufnahmetasche des zweiten Teils genau der äußeren Kontour des Rasiersets entsprechend geformt ist und aus mehreren Abschnitten mit unterschiedlichen Volumina besteht, wobei die Abschnitte Übergänge ineinander aufweisen; und
ein erster Abschnitt den Basisteil des Halters und ein zweiter Abschnitt den an dem Aufhängeabschnitt aufgehängten Rasierer aufnimmt.

2. Verpackung nach Anspruch 1, **dadurch gekennzeichnet,** daß:
die erste und die zweite Kunststofffolien Randabschnitte aufweisen und mit den Randabschnitten verbunden sind, um eine Verbindungskante zu bilden; und
die zweite Kunststofffolie einen an dem Randabschnitt vor der Verbindungskante umlaufenden Absatz aufweist.

3. Verpackung nach Anspruch 1, **dadurch gekennzeichnet,** daß zusätzlich zwischen den beiden Kunststofffolien ein Kartoneinsatz angeordnet ist.

## Claims

1. The combination of a packaging unit and a shaving kit, wherein:
said shaving kit is comprised of a wet shaver with a handle, a support for the wet shaver, and a dispenser for razor blades;
said support has a base portion and a suspending portion for suspending said shaver;
said packaging unit has a first part and a second part connected to said first part, wherein said shaving kit is arranged between said first and said second parts;
said first part is a flat, unformed plastic foil;
said second part is a plastic foil having a receiving pouch for receiving and enclosing said shaving kit therein;
said receiving pouch of said second part is shaped exactly according to a surface contour of said shaving kit and is comprised of a plurality of portions of different volumes, said portions having transitions into one another; and
a first said portion receives said base portion of said support and a second said portion receives said shaver suspended from said suspending portion.

2. A packaging 'unit according to claim 1, wherein:
said first and said second plastic foils have rim portions and are connected with said rim portions so as to form a connecting edge; and
said second plastic foil has a circumferential step at said rim portion, said step positioned inwardly of said connecting edge.

3. A packaging unit, according to claim 1, further comprising a cardboard insert positioned between said first and second plastic foils.

## Revendications

1. Combinaison d'un emballage et d'un ensemble de rasage, où :
l'ensemble de rasage est constitué d'un rasoir humide, avec un manche, un support pour le rasoir humide et un distributeur de lames de rasage ;
le support présente une partie de base, ainsi qu'une portion d'accrochage pour l'accrochage du rasoir ;
l'emballage présente une première partie et une deuxième partie reliée à la première partie, l'ensemble de rasage étant disposé entre la première et la deuxième partie;
la première partie est un feuil en matière synthétique plane, non façonné ;
la deuxième partie est un feuil en matière synthétique présentant une poche de logement pour recevoir et enfermer l'ensemble de rasage ;
la poche de logement de la deuxième partie est formée de manière à correspondre précisément aux contours extérieurs de l'ensemble de rasage et est constituée de plusieurs portions ayant des volumes différents, les portions présentant des raccords les unes dans les autres ; et
une première portion reçoit la partie de base du support et une deuxième portion reçoit le rasoir, accroché à la portion d'accrochage.

2. Emballage selon la revendication 1, caractérisé en ce que le premier et le deuxième feuil de matière synthétique présentent des portions de bordure et sont reliés aux portions de bordure pour constituer une arête de liaison ; et le deuxième feuil de matière synthétique présente un décrochement de pourtour à la portion de bordure, devant l'arête de liaison.

3. Emballage selon la revendication 1, caractérisé en ce qu'un insert en carton est disposé en plus entre les deux feuils en matière synthétique.
